# EUROPÄISCHE PATENTSCHRIFT

(11) **EP 0 839 961 B1**
(45) Veröffentlichungstag und Bekanntmachung des Hinweises auf die Patenterteilung: **05.09.2001**
(21) Anmeldenummer: 97118799.2
(22) Anmeldetag: 29.10.1997
(51) Int. Cl.: E01F 13/04

(54) **Absperrvorrichtung für Verkehrsflächen**
Barriers for traffic areas
Barrière pour surfaces de circulation

(30) Priorität: 30.10.1996 DE 19643815
(43) Veröffentlichungstag der Anmeldung: 06.05.1998
(73) Patentinhaber: H. Butting GmbH & Co. KG, 29379 Wittingen-Knesebeck (DE)
(72) Erfinder: Holler, Gernold, 29379 Wittingen-Knesebeck (DE); Meyer, Heinrich Jun., 29396 Schönewörde (DE)
(74) Vertreter: Gramm, Werner, Prof. Dipl.-Ing.

(56) Entgegenhaltungen:
- WO-A-96/21079
- DE-A- 3 141 701
- DE-U- 9 410 774
- FR-A- 1 289 620
- FR-A- 2 596 782
- FR-A- 2 722 216

## Beschreibung

Die Erfindung betrifft eine Vorrichtung zum wahlweisen Absperren von Verkehrsflächen.

Eine derartige Ausführungsform lässt sich dem deutschen Gebrauchsmuster DE-U-9404293.4 entnehmen. Diese Vorrichtung umfasst ein als Hohlzylinder ausgebildetes, unmittelbar in das Erdreich eingelassenes Schachtrohr, das an seinem unteren Ende über eine Basis abgeschlossen und an seinem oberen Ende von einer bündig mit dem Boden abschließenden Verschlussplatte verschlossen ist. Ein Pfahl trägt an seinem unteren Ende einen Führungskolben, der im Hohlzylinder verschiebbar gelagert ist. Zwischen der Basis des Hohlzylinders und dem Führungskolben des Pfahles ist ein Faltenbalg angeordnet, der eine geschlossene Fläche besitzt, die von unten gegen den Führungskolben drückt. Die Basis weist einen Einlass in die Innenkammer des Faltenbalges auf. Vorgesehen sind geeignete Einrichtungen, die es gestatten, die Innenkammer des Faltenbalges mit einem Fluid, z. B. Druckluft zu beaufschlagen. Der Faltenbalg ist so dimensioniert, dass er in expandiertem Zustand den Pfahl ein gewünschtes Maß aus dem Hohlzylinder heraus nach oben treibt. Die an der Erdoberfläche befindliche Verschlussplatte weist eine zentrale Bohrung auf, in der der Pfahl geführt ist. In seiner unteren Ausgangsposition wird der Pfahl vollständig in den Hohlzylinder zurückgezogen; die obere Stirnfläche des Pfahles schließt dann eben mit der Verschlussplatte und der Erdoberfläche ab. Wird der zuvor durch Beaufschlagung z. B. mit Druckluft expandierte Faltenbalg entlüftet, so stellt sich der Faltenbalg radial zurück; anschließend sinkt der Pfahl unter seinem Gewicht wieder in seine untere Ausgangsstellung zurück und drückt damit den Faltenbalg in seine komprimierte untere Position.

Der Erfindung liegt die Aufgabe zugrunde, Aufbau und Wirkungsweise der vorstehend beschriebenen Vorrichtung zu verbessern.

Diese Aufgabe wird erfindungsgemäß durch eine Vorrichtung mit den Merkmalen des Anspruches 1 gelöst.

Die erfindungsgemäße Ausführungsform verzichtet somit auf einen Faltenbalg. Das Schachtrohr umschließt zugleich auch den mit Druckluft zu befüllenden Druckraum, so daß die gesamte Vorrichtung in ihrem Aufbau einfacher und robuster gehalten ist.

Um auch bei einem etwaigen Energieausfall ein sicheres Einfahren der Kolbenstange gewährleisten zu können, ist erfindungsgemäß vorgesehen, daß an den Pneumatikzylinder zur Einleitung der Einfahrbewegung des Kolbens ein Druckluftspeicher angeschlossen ist, der zu seiner Befüllung mit einer Druckluftleitung verbindbar ist.

Zum schnelleren Druckabbau im Druckraum sowie zur gleichzeitigen Führung des Kolbens ist es vorteilhaft, wenn im Schachtrohr zumindest ein Entlüftungsrohr exzentrisch angeordnet ist, an dem der Kolbenstangenflansch höhenverschieblich geführt ist, und das an seinem unteren, in den Druckraum ragenden Abschnitt an eine Druckluftzufuhr anschließbar ist und mit seinem oberen Ende in einem gegen die Kolbenstange gerichteten, im Sitz des Zylinderdeckels vorgesehenen Ausblasschlitz mündet.

Eine schnelle Montage bzw. ein problemloses Austauschen der Schachtrohreinbauten ist erfindungsgemäß durch mehrere Entlüftungsrohre gewährleistet, die mit ihrem oberen Ende im Zylinderdeckel befestigt sind und an ihrem unteren Ende gemeinsam einen Montageboden tragen, auf dem der Pneumatikzylinder festgelegt ist.

Für eine einfache Druckluftsteuerung ist erfindungsgemäß ein im Druckraum des Schachtrohres angeordneter, ein Schnellentlüftungsventil sowie ein 5/2 Wegeventil umfassender Ventilblock vorgesehen, der an eine von außen zugeführte Luftleitung angeschlossen ist und über Anschlußleitungen mit den beiden Kammern des Pneumatikzylinders, mit dem Druckluftspeicher und den Entlüftungsrohren in Verbindung steht.

Weitere Ausführungsarten der Erfindung sind Gegenstand der Unteransprüche und werden in Verbindung mit weiteren Vorteilen der Erfindung anhand eines Ausführungsbeispiels näher erläutert.

In der Zeichnung ist eine als Beispiel dienende Ausführungsform der Erfindung dargestellt. Es zeigen:
- **Figur 1**: im lotrechten Längsschnitt eine Absperrvorrichtung und
- **Figur 2**: ein Detail der Figur 1 in vergrößertem Maßstab.

Die dargestellte Vorrichtung dient zum wahlweisen Absperren von Verkehrsflächen und besteht aus einem lotrecht in den Boden 1 versenkbaren Schachtrohr 2, das an seinem unteren Ende über einen Boden 3 verschlossen ist und an seinem oberen Ende einen Schachtrohrflansch 4 trägt, der zusammen mit einem ihn umschließenden Flanschkragen 5 eine Aufnahme für einen Zylinderdeckel 6 bildet. Letzterer liegt auf einer Zylinderdeckeldichtung 7 auf und ist mit dem Schachtrohrflansch 4 über Schrauben 8 verschraubt.

In dem Schachtrohr 2 ist ein doppelt wirkender Pneumatikzylinder 9 angeordnet, der zur Verschiebung eines Kolbens dient. Letzterer ist als Kolbenstangenflansch 10 ausgebildet, der am unteren Ende einer Kolbenstange 11 angeordnet ist, die durch ein unten offenes Rohr gebildet und an ihrem oberen Ende über einen Kolbenstangendeckel 12 verschlossen ist. Der Kolbenstangenflansch 10 ist im Schachtrohr 2 geführt und begrenzt unter sich den Druckraum 13, der sich in die Kolbenstange 11 hinein bis zu deren Kolbenstangendeckel 12 erstreckt. Die Kolbenstange 11 ragt mit ihrem oberen Ende durch eine Durchtrittsöffnung 14 des Zylinderdeckels 6 hindurch, wobei der Durchmesser der Durchtrittsöffnung 14 etwas größer als der Außendurchmesser der Kolbenstange 11 ist, so daß sich ein ringförmiger Belüftungsschlitz 15 ergibt. Bei abgesenktem, sich in Ruhelage befindlichen Kolben taucht der Kolbenstangendeckel 12 in einen konischen Sitz 16 im Zylinderdeckel 6 ein und ist hier über einen im Sitz 16 angeordneten O-Ring 17 abgedichtet. Bei ausgefahrenem Kolben liegt der Kolbenstangenflansch 10 abdichtend an der Unterseite der Zylinderdeckeldichtung 7 an und verschließt dann auch einen Luftaustausch über den Belüftungsschlitz 15.

In die Unterseite des Zylinderdeckels 6 sind die oberen Enden mehrerer Entlüftungsrohre 18 eingeschraubt, wo sie in einen ringförmigen, gegen die Kolbenstange 11 gerichteten, im Sitz 16 des Zylinderdeckels 6 angeordneten Ausblasschlitz 19 münden. Die auf einem konzentrisch zur Achse des Schachtrohres 2 liegenden Kreis angeordneten Entlüftungsrohre 18 tragen an ihrem unteren Ende einen mit ihnen verschraubten Montageboden 20, auf dem der Pneumatikzylinder 9 über Schrauben 21 befestigt ist. Der Montageboden 20 liegt nicht - wie es Figur 1 zu suggerieren scheint - voll umfänglich an der Innenwandung des Schachtrohres 2 an sondern schließt mit diesem größere Durchbrechungen ein, die innerhalb des Druckraumes 13 einen ungezwungen Luftaustausch ermöglichen.

Der Kolbenstangenflansch 10 ist an den Entlüftungsrohren 18 höhenverschieblich geführt und dadurch gegen Verdrehung gesichert.

Die Entlüftungsrohre 18 gewährleisten durch eine Verbindungsfunktion aller Bauteile eine schnelle Montage bzw. Demontage der relevanten Bauteile, wodurch sich eine schnelle Austauschbarkeit des gesamten Systems ergibt.

An den Pneumatikzylinder 9 ist zur Einleitung der Einfahrbewegung des Kolbens ein Druckluftspeicher 22 angeschlossen, der zu seiner Befüllung mit einer Druckluftleitung 23 verbindbar ist.

Im unteren Absatz jedes Entlüftungsrohres 18 ist ein Schnellentlüftungsventil 24 vorgesehen, über das ein schneller Druckabbau des im Druckraum 13 aufgebauten Luftdruckes möglich ist. Im Druckraum 13 ist ein Ventilblock 25 angeordnet, der ein Schnellentlüftungsventil sowie ein 5/2 Wegeventil umfaßt, an eine von außen zugeführte Luftleitung 26 angeschlossen ist und über Anschlußleitungen 23, 28, 29, 30 mit dem Druckluftspeicher 22, mit den beiden Kammern des Pneumatikzylinders 9 sowie mit den Entlüftungsrohren 18 in Verbindung steht. Eine zweite von außen zugeführte Luftleitung 27 mündet in den Druckraum 13 und dient zu dessen Befüllung.

Jedes Entlüftungsrohr 18 weist in seinem oberen Endabschnitt eine Sicke 31 auf, die als Dichtfläche für eine Kugel 32 dient und zusammen mit dieser ein Einwegventil bildet, das bei sich im Ruhezustand befindlichen Kolben geschlossen ist und dadurch ein Eindringen von Wasser oder anderen Verunreinigungen in das Entlüftungsrohr 18 sowie in des Schnellentlüftungsventil 24 verhindert. Wird hingegen der Kolben eingefahren, also der Druck im Druckraum 13 abgebaut, dann öffnet die durch die Entlüftungrohre 18 nach oben strömende Druckluft das Einwegventil 31, 32 und strömt durch den Ausblasschlitz 19 unmittelbar gegen den Außenmantel der Kolbenstange 11, die dadurch gereinigt wird, so daß ein Eindringen von Fremdkörpern verhindert wird. Diese Reinigungswirkung wird beim Hochfahren des Kolbens noch dadurch verstärkt, daß die sich im Schachtrohrraum oberhalb des Kolbenstangenflansches 10 befindliche Luft vom Kolbenstangenflansch 10 durch den Belüftungsschlitz 15 gegen die Kolbenstange 11 gedrückt wird.

Die Funktion der Absperrvorrichtung ist wie folgt:

Über die Luftleitung 26 und die Anschlußleitung 29 wird der Pneumatikzylinder 9 mit Druckluft in Richtung "Hub" beaufschlagt. Gleichzeitig wird der Druckraum 13 über die Luftleitung 27 mit Druckluft befüllt. Zugleich mit dem Druckaufbau im Druckraum 13 wird auch der Luftspeicher 22 mit Druckluft befüllt. Bei der nun einsetzenden Ausfahrbewegung des Kolbens erfolgt die Reinigung des äußeren Mantels der Kolbenstange 11 mit Hilfe der durch den Belüftungsschlitz 15 ausgeblasenen Luft in der vorstehend beschriebenen Weise. In der oberen Endlage des Kolbens liegt der Kolbenstangenflansch 10 abdichtend an der Unterseite der Zylinderdeckeldichtung 7 an, wodurch der Druckraum 13 abgedichtet wird. Dabei wird weiterhin über die Luftleitung 27 Luft in den Druckraum 13 geblasen. Durch den dadurch weiterhin stattfindenden Druckaufbau im Druckraum 13 werden nicht nur der Kolbenstangenflansch 10 sondern auch die Unterseite des Kolbenstangendeckels 12 mit Druck beaufschlagt; diese verhältnismäßig große Gesamtkolbenfläche erzeugt eine große Haltekraft, die bei einem Luftdruck von 5 bar bei realistischen Abmessungen ca. 1,2 t betragen kann.

Um die Einfahrbewegung des Kolbens einzuleiten, werden die Luftleitungen 26, 27 entlüftet. Durch diesen Druckabfall werden die Schnellentlüftungsventile 24 in den Entlüftungsrohren 18 aufgesteuert; die komprimierte Druckluft im Druckraum 13 wird dann über die Entlüftungsrohre 18 sowie die Luftleitung 27 entlüftet. Dabei kann die Einfahrbewegung erst dann stattfinden, wenn der Druckraum 13 auf atmosphärischen Druck entspannt ist. Die eigentliche Einfahrbewegung des Kolbens wird dann durch die im Druckluftspeicher 22 gespeicherte Druckluft eingeleitet. Dadurch wird sichergestellt, daß der Kolben auch bei Energieausfall seine Abwärtsbewegung ausführen kann. Dabei ist das Volumen des Druckluftspeichers 22 so bemessen, daß es ausreicht, um den Kolben in seine untere Endlage zu fahren und seinen Kolbenstangendeckel 12 in den Sitz 16 des Zylinderdeckels 6 auf den dort angeordneten O-Ring 17 zu ziehen. Hierdurch ist der Schachtrohrinnenraum vor Umwelteinflüssen geschützt.

Die Entlüftungsrohre dienen zum schnellen Druckabbau des Luftdrucks im Druckraum 13, sie wirken als Zuganker zwischen Zylinderdeckel 6 und Montageboden 20, sie dienen als Verschiebeführung für den Kolben und verhindern dessen Drehbewegung, und sie gewährleisten - wie vorstehend bereits erläutert wurde - eine schnelle Austauschbarkeit des gesamten Schachtrohreinsatzes.

Figur 2 zeigt im lotrechten Schnitt die rechte Hälfte des Zylinderdeckels 6 mit seinem konischen Sitz 16 zur Aufnahme des Kolbenstangendeckels 12, mit einer oberen Ringnut 33 zur Aufnahme des O-Ringes 17 und mit dem ringförmigen Ausblasschlitz 19, in den eine Gewindebohrung 34 mündet, in die das obere Ende eines Entlüftungsrohres 18 eingeschraubt wird.

## Patentansprüche

1. Vorrichtung zum wahlweisen Absperren von Verkehrsflächen, mit
- einem in den Boden (1) versenkbaren, in Gebrauchsstellung vertikalen, an seinem unteren Ende über einen Boden (3) verschlossenen Schachtrohr (2), dessen oberes Ende von einem bündig mit dem Boden (1) abschließenden Zylinderdeckel (6) verschlossen ist;
- einem in dem Schachtrohr (2) höhenverschieblich geführten, Druckluft gesteuerten Kolben (10), der als Kolbenstangenflansch ausgebildet ist, der bei ausgefahrenem Kolben (10) abdichtend an der Unterseite des Zylinderdeckels (6) anliegt;
- einer Kolbenstange (11), die mit ihrem oberen Ende durch eine Durchtrittsöffnung (14) des Zylinderdeckels (6) ragt, an ihrem unteren Ende den Kolbenstangenflansch trägt und als nach unten gegenüber dem vom Schachtrohr (2) und seinem Boden (3) umschlossenen Druckraum (13) offenes Rohr ausgebildet ist, das an seinem oberen Ende über einen Kolbenstangendeckel (12) verschlossen ist, der bei abgesenktem, sich in Ruhelage befindlichen Kolben (10) in einen Sitz (16) abdichtend eintaucht, der die genannte Durchtrittsöffnung (14) des Zylinderdekkels (6) umschließt;
- einem doppelt wirkenden, die Verschiebung des Kolbens (10) bewirkenden, von außen ansteuerbaren Pneumatikzylinder (9), der an einer umsteuerbaren Druckluftleitung (28, 29) angeschlossen ist; und mit
- einer Druckluftleitung (27), die mit dem Druckraum (13) verbunden ist, der zumindest ein Schnellentlüftungsventil (24, 25) aufweist, das an eine nach außen geführte Entlüftungsleitung (30, 18) angeschlossen ist.

2. Vorrichtung nach Anspruch 1, **dadurch gekennzeichnet, daß** an den Pneumatikzylinder (9) zur Einleitung der Einfahrbewegung des Kolbens (10) ein Druckluftspeicher (22) angeschlossen ist, der zu seiner Befüllung mit einer Druckluftleitung (26) verbindbar ist.

3. Vorrichtung nach Anspruch 1 oder 2, **dadurch gekennzeichnet, daß** im Schachtrohr (2) zumindest ein Entlüftungsrohr (18) exzentrisch angeordnet ist, an dem der Kolbenstangenflansch (10) höhenverschieblich geführt ist, und das an seinem unteren, in den Druckraum (13) ragenden Abschnitt an eine Druckluftzufuhr anschließbar ist und mit seinem oberen Ende in einem gegen die Kolbenstange (11) gerichteten, im Sitz (16) des Zylinderdeckels (6) vorgesehenen Ausblasschlitz (19) mündet.

4. Vorrichtung nach Anspruch 3, **dadurch gekennzeichnet, daß** im oberen Ende des Entlüftungsrohres (18) ein Einwegventil (31, 32) vorgesehen ist.

5. Vorrichtung nach Anspruch 3 oder 4, gekennzeichnet durch mehrere Entlüftungsrohre (18), die mit ihrem oberen Ende im Zylinderdeckel (6) befestigt sind und an ihrem unteren Ende gemeinsam einen Montageboden (20) tragen, auf dem der Pneumatikzylinder (9) festgelegt ist.

6. Vorrichtung nach Anspruch 3, 4 oder 5, **dadurch gekennzeichnet, daß** das Schnellentlüftungsventil (24) im unteren Abschnitt des Entlüftungsrohres (18) vorgesehen ist.

7. Vorrichtung nach einem der Ansprüche 2-6, **gekennzeichnet durch** einen im Druckraum (13) des Schachtrohres (2) angeordneten, ein Schnellentlüftungsventil sowie ein 5/2 Wegeventil umfassenden Ventilblock (25), der an eine von außen zugeführte Luftleitung (26) angeschlossen ist und über Anschlußleitungen (23, 28, 29, 30) mit den beiden Kammern des Pneumatikzylinders (9), mit dem Druckluftspeicher (22) und den Entlüftungsrohren (18) in Verbindung steht.

8. Vorrichtung nach einem der vorhergehenden Ansprüche, **dadurch gekennzeichnet, daß** das Schachtrohr (2) an seinem oberen Ende mit einem in den Boden (1) absenkbaren Schachtrohrflansch (4) versehen ist, der zusammen mit einem ihn umschließenden Flanschkragen (5) eine Aufnahme für den Zylinderdeckel (6) bildet.

9. Vorrichtung nach Anspruch 8, **dadurch gekennzeichnet, daß** der Zylinderdeckel (6) auf einer Zylinderdeckeldichtung (7) aufliegt und mit dem Schachtrohrflansch (4) verschraubt ist.

10. Vorrichtung nach Anspruch 9, **dadurch gekennzeichnet, daß** die Zylinderdeckeldichtung (7) zugleich auch die Abdichtung gegenüber dem Kolbenstangenflansch (10) bei ausgefahrenem Kolben (10) bildet.

11. Vorrichtung nach einem der vorhergehenden Ansprüche, **dadurch gekennzeichnet, daß** im Sitz (16) des Zylinderdeckels (6) ein O-Ring (17) zur Abdichtung gegenüber dem Kolbenstangendeckel (12) vorgesehen ist.

## Claims

1. Device for the selective blocking-off of traffic areas, the said device having:
- a shaft pipe (2) which can be sunk into the ground (1), is vertical in the position of use and is closed at its lower end via a base (3) and the upper end of which is closed by a cylinder cover (6) terminating flush with the ground (1) ;
- a compressed air-controlled piston (10) which is guided in a vertically displaceable manner in the shaft pipe (2) and is constructed as a piston rod flange which abuts in a sealing manner, when the piston (10) is extended, against the underside of the cylinder cover (6);
- a piston rod (11) which projects, with its upper end, through a transition aperture (14) in the cylinder cover (6), carries the piston rod flange at its lower end and is constructed as a pipe which is open downwards in relation to the pressure chamber (13) enclosed by the shaft pipe (2) and its base (3) and is closed, at its upper end, via a piston rod cover (12) which, when the piston (10) is lowered and situated in the rest position, is inserted, in a sealing manner, in a seating (16) which encloses the said transition aperture (14) in the cylinder cover (6);
- a double-acting pneumatic cylinder (9) which brings about the displacement of the piston (10) and can be activated from outside and which is connected to a reversible compressed air line (28, 29); and
- a compressed air line (27) which is connected to the pressure chamber (13) which has at least one high-speed venting valve (24, 25) which is connected to a venting line (30, 18) routed towards the outside.

2. Device according to claim 1, **characterised in that** a compressed air reservoir (22), which can be connected, for the filling thereof, to a compressed air line (26), is connected to the pneumatic cylinder (9) for initiating the retracting movement of the piston (10).

3. Device according to claim 1 or 2, **characterised in that** there is eccentrically disposed, in the shaft pipe (2), at least one venting pipe (18) on which the piston rod flange (10) is guided in a vertically displaceable manner and which can be connected, at its lower portion that projects into the compression chamber (13), to a compressed air feed, and terminates, with its upper end, in a blow-out slot (19) directed towards the piston rod (11) and provided in the seating (16) in the cylinder cover (6).

4. Device according to claim 3, **characterised in that** a one-way valve (31, 32) is provided in the upper end of the venting pipe (18).

5. Device according to claim 3 or 4, **characterised by** a number of venting pipes (18) which are fastened in the cylinder cover (6) by their upper end and jointly carry, at their lower end, a mounting base (20) on which the pneumatic cylinder (9) is fixed.

6. Device according to claim 3, 4 or 5, **characterised in that** the high-speed venting valve (24) is provided in the lower portion of the venting pipe (18).

7. Device according to one of claims 2 to 6, **characterised by** a valve block (25) which is disposed in the pressure chamber (13) of the shaft pipe (2), comprises a high-speed venting valve and also a 5/2-way valve, is connected to an air line (26) fed in from outside and is in communication, via connecting lines (23, 28, 29, 30), with the two chambers of the pneumatic cylinder (9), with the compressed air reservoir (22) and with the venting pipes (18).

8. Device according to one of the preceding claims, **characterised in that** the shaft pipe (2) is provided, at its upper end, with a shaft pipe flange (4) which can be lowered into the ground (1) and forms, together with a flange collar (5) enclosing it, a receptacle for the cylinder cover (6).

9. Device according to claim 8, **characterised in that** the cylinder cover (6) rests on a cylinder cover seal (7) and is screwed to the shaft pipe flange (4).

10. Device according to claim 9, **characterised in that** the cylinder cover seal (7) also forms, at the same time, the sealing arrangement in relation to the piston rod flange (10) when the piston (10) is extended.

11. Device according to one of the preceding claims, **characterised in that** an O-ring (17) is provided, for sealing purposes in relation to the piston rod cover (12), in the seating (16) in the cylinder cover (6).

## Revendications

1. Dispositif pour barrer sélectivement des surfaces de circulation, comportant :
- un tube formant puits (2), vertical en position de service, fermé à son extrémité inférieure par un fond (3), et pouvant être enfoncé dans le sol (1), et dont l'extrémité supérieure est fermée par un couvercle de cylindre (6) qui se raccorde de manière affleurante avec le sol (1) ;
- un piston (10) commandé par de l'air comprimé, guidé coulissant en hauteur dans le tube formant puits (2), et réalisé sous la forme d'une collerette (10) de tige de piston, cette collerette étant en contact d'étanchéité avec le côté inférieur du couvercle de cylindre (6) lorsque le piston (10) est sorti ;
- une tige (11) de piston, qui traverse par son extrémité supérieure une ouverture de passage (14) du couvercle de cylindre (6), porte la collerette à son extrémité inférieure, et qui est réalisée sous la forme d'un tube qui est d'une part ouvert vers le bas face à la chambre de pression (13) entourée par le tube formant puits (2) et son fond (3), et d'autre part fermé à son extrémité supérieure par un couvercle (12) de la tige de piston, lequel, lorsque le piston (10) se trouve abaissé en position de repos, tombe de manière étanche dans un siège (16) qui entoure l'ouverture de passage (14) précitée du couvercle de cylindre (6) ;
- un vérin pneumatique à double effet (9) pilotable de l'extérieur, relié à une conduite d'air comprimé (28, 29) commutable et opérant le coulissement du piston (10) ;
- une conduite d'air comprimé (27) reliée à la chambre de pression (13), laquelle présente au moins une soupape d'échappement rapide (24, 25) qui est raccordée à une conduite d'échappement (30, 18) conduisant à l'extérieur.

2. Dispositif selon la revendication 1, **caractérisé en ce que** pour l'initiation du mouvement de rentrée du piston (10), un accumulateur d'air comprimé (22), pouvant être relié à une conduite d'air comprimé (26) pour son remplissage, est raccordé au vérin pneumatique (9).

3. Dispositif selon la revendication 1 ou 2, **caractérisé en ce qu**'au moins un tube d'échappement (18) sur lequel la collerette (10) de la tige du piston est guidée coulissante en hauteur, est disposé excentré dans le tube formant puits (2), peut être raccordé en sa partie inférieure dépassant dans la chambre de pression (13) à une arrivée d'air comprimé, et débouche par son extrémité supérieure dans une fente de soufflage à l'extérieur prévue dans le siège (16) du couvercle de cylindre (6), dirigée contre la tige de piston (11).

4. Dispositif selon la revendication 3, **caractérisé en ce qu**'un clapet anti-retour (31, 32) est prévu dans l'extrémité supérieure du tube d'échappement (18).

5. Dispositif selon la revendication 3 ou 4, caractérisé par plusieurs tubes d'échappement (18) qui sont fixés par leur extrémité supérieure dans le couvercle de cylindre (6) et portent ensemble à leur extrémité inférieure une embase de montage (20) sur laquelle est fixé le vérin pneumatique (9).

6. Dispositif selon la revendication 3, 4 ou 5, **caractérisé en ce que** la soupape d'échappement rapide (24) est prévue dans la partie inférieure du tube d'échappement (18).

7. Dispositif selon l'une des revendications 2 à 6, caractérisé par un bloc de distribution (25) disposé dans la chambre de pression (13) du tube formant puits (2), englobant une soupape d'échappement rapide ainsi qu'une soupape à 5/2 voies, lequel bloc est raccordé à une conduite d'air (26) arrivant de l'extérieur et se trouve en liaison, par des conduits de raccordement (23, 28, 29, 30), avec les deux chambres du vérin pneumatique (9), avec l'accumulateur d'air comprimé (22) et avec les tubes d'échappement (18).

8. Dispositif selon l'une des revendications précédentes, **caractérisé en ce que** le tube formant puits (2) est muni à son extrémité supérieure d'une collerette (4) de tube formant puits, pouvant être enfoncée dans le sol (1), cette collerette formant, avec un collet (5) qui l'entoure, un logement pour le couvercle de cylindre (6).

9. Dispositif selon la revendication 8, **caractérisé en ce que** le couvercle de cylindre (6) repose sur une étanchéité (7) du couvercle de cylindre et est vissé à la collerette (4) du tube formant puits.

10. Dispositif selon la revendication 9, **caractérisé en ce que** l'étanchéité (7) du couvercle de cylindre constitue en même temps également l'étanchéité à l'égard de la collerette (10) de la tige de piston lorsque le piston (10) est sorti.

11. Dispositif selon l'une des revendications précédentes, **caractérisé en ce qu**'il est prévu dans le siège (16) du couvercle de cylindre (6) un joint torique (17) pour l'étanchéité avec le couvercle (12) de la tige de piston.
